# EUROPÄISCHE PATENTSCHRIFT

(11) **EP 0 081 048 B1**
(45) Veröffentlichungstag und Bekanntmachung des Hinweises auf die Patenterteilung: **04.06.1986**
(21) Anmeldenummer: 82108885.3
(22) Anmeldetag: 25.09.1982
(51) Int. Cl.: E03C 1/23

(54) **Ab- und Überlaufgarnitur für einen Waschtisch, Bidet oder dergl. sanitären Apparat**
Outflow and overflow device for a wash basin, bidet or other sanitary apparatus of that kind
Dispositif d'écoulement et de trop-plein pour lavabo, bidet ou appareil sanitaire similaire

(30) Priorität: 04.12.1981 DE 3147979
(43) Veröffentlichungstag der Anmeldung: 15.06.1983
(73) Patentinhaber: IDEAL-STANDARD GMBH, D-53008 Bonn (DE)
(72) Erfinder: Meyer, Harald, D-5560 Wittlich (DE)

## Beschreibung

Die Erfindung betrifft eine Ab- und Überlaufgarnitur für einen Waschtisch, Bidet oder dergl. Apparat, bestehend aus einem Ablaufventil mit einem in dem Ablaufloch des Sanitär-Apparates angeordneten Ablaufkelch, einem darin längsbeweglich gehaltenen Plunger und einer Plungerstange, deren eines Ende mit einer Zugstange in Verbindung steht, während ihr anderes Ende mit dem Plungerzusammenwirkt.

Für das Ablaufen des Wassers wird bei derartigen Einrichtungen der Plunger angehoben. Die Betätigung des Plungers erfolgt über einen Zugknopf, der sich an einer Zugstange befindet, die annähernd rechtwinklig mit der zum Plunger führenden Plungerstange verbunden ist. Dabei besteht die bekannte Einrichtung, siehe auch DE-A 3 039 042 und US-A 3 646 619 aus einem Ablaufkörper und einem Ablaufkelch. Hierbei ist nachteilig, dass der Ablaufkelch von oben in das Waschbecken, Bidet oder dergl. eingesetzt und dann von unten der Ablaufkörper dagegengeschraubt werden muss. In diesen Ablaufkörper, der gewöhnlich als Pressteil ausgeführt wird, wird die Plungerstange mit einem Kugelgelenk eingesetzt und mittels einer Überwurfmutter befestigt.

Aufgrund der unterschiedlichen masslichen Beschaffenheit der sanitären Apparate ergeben sich dabei unterschiedliche Massabstände zwischen Plunger und Plungerstange, und um diese Massdifferenzen auszugleichen ist der Plunger am oberen oder unteren Ende mit einer Einstelleinrichtung versehen, mittels derer nach der Montage eine Einjustierung durchgeführt werden muss.

Der Erfindung lag daher die Aufgabe zugrunde, die Nachteile bei einer Ab- und Überlaufgarnitur der eingangs genannten Art zu beseitigen und eine Ab- und Überlaufgarnitur zu schaffen, die einfach in der Montage und preiswert in der Herstellung ist und bei der ferner nach der Montage keine Einjustierung mehr erforderlich ist.

Gelöst wird diese Aufgabe dadurch, dass ein den Ablaufkelch umfassender, sich bis zum Auslauf erstreckender, mit einem Aussengewinde für eine Befestigung in einem Ablaufloch eines sanitären Apparates und mit einer Öffnung zur Aufnahme einer Plungerstange ausgestatteter, einstückiger von oben einsetzbarer Grundkörper vorgesehen ist.

Der Vorteil dieser erfindungsgemässen Ab-und Überlaufgarniturfür einen Waschtisch, Bidet oder dergl. Apparat besteht darin, dass diese Einrichtung aus einem einstückigen Grundkörper besteht, der im Bereich der Öffnung eingezogen ist und der einschliesslich montiertem Plunger, Profilring u. dergl. fertig montiert, ohne nachträgliche Einjustierung, von oben in die Ablauföffnung eines Waschtisches, Bidet oder dergl. sanitären Apparatur einsetzbar und mit einer Sicherungsmutter unter Zwischenlage einer Profildichtung befestigbar ist.

Vorteilhafterweise kann in die Öffnung für die Aufnahme der Plungerstange im Grundkörper ein Lötansatz eingesetzt sein, in den eine Mutter eingeschraubt ist, und diese mit einem Führungseinsatz, einem Gummiring, einer Führungsscheibe und einem Friktionsring sowie einer Öffnung für die Aufnahme einer Plungerstange ausgestattet sein kann.

Es kann ferner vorteilhaft sein in die Öffnung für die Plungerstange einen Einsatz unter Zwischenlage eines Dichtringes einzusetzen und auf dem Einsatz eine mit einer Ausgleichhülse versehene Überwurfmutter vorzusehen, die wiederum mit einer Führungsscheibe zur Führung der Plungerstange versehen ist.

Zweckmässigerweise kann auch in die Öffnung für die Plungerstange ein elastischer Einsatz eingesetzt sein, worin die Plungerstange mittels einer Ausnehmung verrastet ist, und ferner kann der Grundkörper mit einem Führungseinsatz, durch den ein Hebel geführt ist, der mit seinem vorderen Ende in den Plunger eingreift, versehen sein.

Im folgenden sind drei Ausführungsbeispiele der Erfindung anhand der Zeichnungen erläutert.

Es zeigen:
Fig. 1 einen Achsialschnitt durch einen Teil eines Waschtisches, Bidets oder dergl. mit einer Ab- und Überlaufgarnitur in einer ersten Ausführungsform,
Fig. 2 die Ab- und Überlaufgarnitur in einer zweiten Ausführungsform im Achsialschnitt,
Fig. 3 die Ab- und Überlaufgarnitur in einer Ausführungsform, ebenfalls im Achsialschnitt.

Die gezeigte Ab- und Überlaufgarnitur ist üblicherweise in einem Waschtisch, Bidet oder dergl. sanitären Apparatur vorgesehen und besteht aus einem einstückigen Grundkörper 1.

Der einstückige Grundkörper 1 ist mit einem Ablaufkelch 2 versehen und in einem Ablaufloch 3 einer angedeuteten sanitären Apparatur 4 eingesetzt. In dem einstückigen Grundkörper 1 ist eine Überlauföffnung 5 und eine Öffnung 6 zum Hindurchführen einer Plungerstange 7 vorgesehen. Der Ablaufkelch 2 ist zum wahlweisen Verschliessen mit einem Plunger 8 ausgestattet, in dessen unterem Endbereich 10 ein Endstück 9 der Plungerstange 7 greift. Der Plunger 8 bildet mit einem Kopfteil 11 und einem Gummiprofilring 12 und der inneren Fläche 13 des Ablaufkelches ein das Waschbecken oder dergl. verschliessbares Ventil.

Der einstückige Grundkörper 1 ist mit einem Aussengewinde 14 ausgerüstet; auf diesem befindet sich eine Sicherungsmutter 15; hierdurch ist der Grundkörper 1 unter Verwendung eines zwischengefügten Friktionsringes 16 und eines Profilgummiringes 17, innerhalb des Ablaufloches 3 wasserdicht befestigt. In der Öffnung 6 befindet sich ein Lötansatz 20, in den eine Mutter 21 eingeschraubt ist. Innerhalb der Mutter 21 befindet sich ein Führungseinsatz 22 für die Plungerstange 7. Die Plungerstange 7 ist durch eine Öffnung 23 der Mutter 21 geführt und ist hier mittels eines Gummiringes 24 abgedichtet und in einer Führungsscheibe 25 geführt und durch einen Friktionsring 26 befestigt. Eine Darstellung in Fig. 2 zeigt, dass in die Öffnung 6 ein Einsatz 27 unter Zwischenlage eines Dichtringes 29 eingesetzt ist. Auf dem Einsatz 27 befindet sich eine Ausgleichhülse 28, die durch eine Überwurfmutter 30 gegen den Grundkörper 1 gespannt wird. In der Überwurfmutter 30 ist eine Hülse 31, ein Dichtring 32 und eine Führungsscheibe 33, durch welche die Plungerstange 7 geführt ist, angeordnet.

Wie in Fig. 3 gezeigt, ist in die Öffnung 6 ein elastischer Einsatz 34 eingesetzt in dem die Plungerstange 7 mittels einer Ausnehmung 36 gelagert und verrastet ist. In dem Grundkörper 1 ist ein Führungseinsatz 37 angeordnet; durch diesen ist ein Hebel 38 geführt, der mit seinem vorderen Ende 40 in den Endbereich 10 des Plungers 8 eingreift.

## Patentansprüche

1. Ab- und Überlaufgarnitur für einen Waschtisch, Bidet oder dergl. sanitären Apparat, bestehend aus einem Ablaufventil mit einem in dem Ablauf des sanitären Apparates angeordneten Ablaufkelch (2), einem darin längsbeweglich gehaltenen Plunger (8) und einer Plungerstange (7), deren eines Ende (10) mit einer Zugstange (10) in Verbindung steht, während ihr anderes Ende mit dem Plunger (8) zusammenwirkt, dadurch gekennzeichnet, dass ein den Ablaufkelch (2) umfassender, sich bis zum Auslauf (35) erstreckender, mit einem Aussengewinde (14) für eine Befestigung in einem Ablaufloch (3) einer sanitären Apparatur (4) und mit einer Öffnung (6) zur Aufnahme einer Plungerstange (7) ausgestatteter, einstückiger von oben einsetzbarer Grundkörper (1) vorgesehen ist.

2. Ab- und Überlaufgarnitur nach Anspruch 1, dadurch gekennzeichnet, dass der einstückige Grundkörper (1) im Bereich der Öffnung (6) eingezogen und derart ausgebildet ist, dass dieser von oben in die Ablauföffnung (3) der sanitären Apparatur (4) einsetzbar und mit einer Sicherungsmutter (15) unter Zwischenlage einer Profildichtung (17) befestigbar ist.

3. Ab- und Überlaufgarnitur nach den Ansprüchen 1 und 2, dadurch gekennzeichnet, dass in die Öffnung (6), für die Plungerstange (7) im Grundkörper (1) ein Lötansatz (20) eingesetzt ist und sich darin eine Mutter (21) befindet, die mit einem Führungsteil (22), einem Gummiring (24), einer Führungsscheibe (25) und einem Friktionsring (26) sowie einer Öffnung (23) für die Aufnahme der Plungerstange (7) ausgestattet ist.

4. Ab- und Überlaufgarnitur nach den Ansprüchen 1 und 2 dadurch gekennzeichnet, dass in die Öffnung (6) ein Einsatz (27) unter Zwischenlage eines Dichtringes (29) eingesetzt ist und dass auf dem Einsatz (27), eine mit einer Ausgleichhülse (28), einer Hülse (31), einem Dichtring (32) und einer Führungsscheibe (33) versehene Überwurfmutter (30) aufgeschraubt ist.

5. Ab- und Überlaufgarnitur nach den Ansprüchen 1 und 2 dadurch gekennzeichnet, dass in die Öffnung (6) ein elastischer Einsatz (34), worin die Plungerstange (7) mittels einer Ausnehmung (36) gelagert und verrastet ist, eingesetzt ist, und der Grundkörper (1) mit einem Führungseinsatz (37), durch den ein Hebel (38) geführt ist, der mit seinem vorderen Ende (40) in den Plunger (8) eingreift, ausgestattet ist.

## Revendications

1. Dispositif d'écoulement et de trop-plein pour lavabo, bidet, ou appareil sanitaire similaire, comportant une soupape d'écoulement pourvue d'une collerette d'écoulement (2), qui se monte dans le trou d'écoulement de l'appareil sanitaire, et d'un plongeur (7) qui coulisse axialement dans la collerette d'écoulement, et qui est actionné par une tige de manoeuvre (7) ayant une extrémité (10) reliée à une tige de traction et l'autre extrémité associée au plongeur; dispositif caractérisé en ce qu'il comporte un corps d'une seule pièce (1), prévu pour être engagé par le haut dans le trou d'écoulement (3) de l'appareil sanitaire (4), et comportant un filetage extérieur (14) de fixation, et une ouverture (6) pour le passage de la tige de manœuvre (7).

2. Dispositif d'écoulement et de trop-plein selon la revendication 1, caractérisé en ce que le corps en une seule pièce (1) présente une forme rétrécie au voisinage de l'ouverture (6) prévue pour le passage de la tige de manoeuvre, et une configuration qui permet d'introduire le corps par le haut dans le trou d'écoulement (3) de l'appareil sanitaire, pour fixer le corps (1) en place au moyen d'un écrou (15), avec interposition d'un joint profilé (17).

3. Dispositif d'écoulement et de trop-plein selon les revendications 1 et 2, caractérisé en ce qu'il comporte un raccord fileté (20), fixé par soudage à l'endroit de l'ouverture (6) ménagée dans le corps (1) pour le passage de la tige de manoeuvre (7) du plongeur (8), et un chapeau vissé (21) qui se monte sur le raccord fileté (20), et qui est pourvu d'une noix de guidage (22), d'une bague en caoutchouc (24) et d'une bague de friction (26), ainsi que d'un trou (23) pour le passage de la tige de manoeuvre (7) du plongeur (8).

4. Dispositif d'écoulement et de trop-plein selon les revendications 1 et 2, caractérisé en ce qu'il comporte un raccord amovible (27) monté dans l'ouverture de passage (6) de la tige de manoeuvre (7) avec interposition d'un joint annulaire (29), et un chapeau vissé (30) monté sur le raccord (27) en appui sur une cale annulaire (28), et contenant une douille (31), une bague d'étanchéité (32) et une rondelle de guidage (33).

5. Dispositif d'écoulement et de trop-plein selon les revendications 1 et 2, caractérisé en ce qu'il comporte une garniture élastique (34) montée dans l'ouverture de passage (6) de la tige de manoeuvre (7), et dans laquelle la tige de manoeuvre (7) se trouve retenue axialement par un amincissement (36) de cette tige; le corps tubulaire (1) étant en outre pourvu d'une pièce de guidage (37), engagée dans le corps pour guider un levier (38) dont l'extrémité antérieure (40) est engagée dans le plongeur (8).

## Claims

1. Outflow and overflow fitting for a washba- sin, bidet or similar sanitary apparatus, comprising a discharge valve with a discharge cup (2) arranged in the discharge of the sanitary apparatus, a plunger (8) held in it in longitudinally movable manner, and a plunger rod (7), one end (9) of which is in connection with a pull rod (10) whilst its other end co-operates with the plunger (8), characterised in that there is provided a one-piece basic body (11) which can be inserted from the top, incorporating the discharge cup (2) extending to the outlet (35), equipped with an outer thread (14) for securing in a discharge aperture (3) of a sanitary apparatus (4), and having an aperture (6) for receiving a plunger rod (7).

2. Outflow and overflow fitting according to claim 1, characterised in that the one-piece basic body (1) is retracted in the region of the aperture (6) and constructed in such a way that it can be inserted from the top into the discharge aperture (3) of the sanitary apparatus (4) and can be secured with a securing nut (15) by interposition of a profiled seal (17).

3. Outflow and overflow fitting according to claims 1 and 2, characterised in that into the aperture (6) for the plunger rod (7) in the basic body (1) there is inserted a soldering insert (20), and located therein is a nut (21) which is equipped with a guide part (22), a rubber ring (24), a guide disc (25), and a friction ring (26), as well as an aperture (23) for receiving the plunger rod (7).

4. Outflow and overflow fitting according to claims 1 and 2, characterised in that an insert (27) is inserted into the aperture (6) with the interposition of a sealing ring (29), and in that on the insert (27) there is screwed a screw cap (30) provided with a compensation sleeve (28), a sleeve (31), a sealing ring (32) and a guide disc (33).

5. Outflow and overflow fitting according to claims 1 and 2, characterised in that into the aperture (6) there is inserted a flexible insert (34), in which the plunger rod (7) is mounted and located by means of a recess (36), and the basic body (1) is equipped with a guide insert (37), by which a lever (38) is guided which engages with its front end (40) into the plunger (68).
